# EUROPÄISCHE PATENTSCHRIFT

(11) **EP 1 247 989 B1**
(45) Veröffentlichungstag und Bekanntmachung des Hinweises auf die Patenterteilung: **06.12.2006**
(21) Anmeldenummer: 02004955.7
(22) Anmeldetag: 05.03.2002
(51) Int. Cl.: F04D 25/16, F04D 29/60, G06F 1/20

(54) **Lüftermodul**
Fan unit
Unité ventilateur

(30) Priorität: 04.04.2001 DE 10116872
(43) Veröffentlichungstag der Anmeldung: 09.10.2002
(73) Patentinhaber: Fujitsu Siemens Computers GmbH, 80807 München (DE)
(72) Erfinder: Köhler, Friedrich, 86405 Meitingen (DE); Renner, Siegfried, 86836 Graben (DE); Schelshorn, Lorenz, 86179 Augsburg (DE)
(74) Vertreter: Epping - Hermann - Fischer

(56) Entgegenhaltungen:
- US-A- 5 788 566
- US-A- 6 058 011
- "ULTRA RELIABLE FAN" IBM TECHNICAL DISCLOSURE BULLETIN, IBM CORP. NEW YORK, US, Bd. 39, Nr. 3, 1. März 1996 (1996-03-01), Seiten 345-346, XP000581716 ISSN: 0018-8689

## Beschreibung

Die Erfindung betrifft ein Lüftermodul mit einem Lüftergehäuse zur Aufnahme eines Lüfters, wobei zwei gegenüberliegende Grundflächen Luftdurchtrittsöffnungen aufweisen.

Solche modular aufgebauten Lüfter werden bei vielen elektrischen Geräten eingesetzt, insbesondere im EDV-Bereich finden sie breite Anwendung. Die Vorteile von Lüftermodulen bestehen darin, daß sie aufgrund ihrer modularen Bauweise einfach austauschbar sind sowie gegebenenfalls miteinander kombiniert werden können zur Erzielung eines höheren Luftdurchsatzes. Hintereinander angeordnete Lüftermodule weisen darüber hinaus den Vorteil auf, daß bei Ausfall eines Lüfters der andere Lüfter eine noch ausreichende Kühlung sicherstellt.

Oftmals sind Systeme nur mit einem Lüftermodul ausgestattet, wobei jedoch die Möglichkeit bestehen soll, zu einem späteren Zeitpunkt ein zweites oder weitere Lüftermodule zu ergänzen. Dadurch sind Gehäuse für solche Systeme üblicherweise mit einem oder mehreren Lüfterschächten ausgestattet, die zunächst nur teilweise bestückt sind. Durch das Vorsehen des Schachtes ist es jedoch möglich, später weitere Lüftermodule zu ergänzen.

In vielen Fällen wird jedoch auf eine spätere Nachrüstung mit weiteren Lüftermodulen verzichtet, so daß der Lüfterschacht eigentlich überflüssig ist und lediglich die Kosten erhöht.

Aus dem Dokument US-A-6 058 011 ist ein Computersystem bekannt das ein Gehäuse mit herausnehmbaren Modulen umfasst, die derartig gestaltet sind, dass sie als Ganzes ins Gehäuse eingeschoben oder entfernt werden können. Das Gehäuse ist dermaßen gestaltet, dass ein Luftstrom möglichst ungehindert durch die sich im Gehäuse befindlichen Komponenten strömen kann. Ein I/O Modul zur Aufnahme in das Gehäuse ist derartig gestaltet, dass es einen Lüfterschacht zur Aufnahme mehrerer Lüfter aufweist, wobei die Lüfter durch einen Bolzen oder Stift an das Gehäuse befestigt sind.

Aus dem Dokument US-A-5 788 566 ist ein Lüftergehäuse zur Aufnahme eines Lüftermotors für einen Computer bekannt. Das Lüftergehäuse weist mindestens ein Lüftungsgitter auf. Das Lüftergehäuse weist auf der gegenüberliegenden Seite einen Rahmen auf. Der Rahmen weist Befestigungshaken auf, womit das Lüftergehäuse an dem Computergehäuse befestigt wird. Die Haken sind so gestaltet, dass sie in dafür vorgesehene Ausnehmungen im Computergehäuse einrasten und das Lüftergehäuse an dem Computergehäuse befestigen.

Aus dem (PCT.195) 700 IBM Technical Disclosure Bulletin 39(1996) March, No.3, Armonk, NY, US ist eine Kühlanordnung für ein elektronisches Modul bekannt mit zwei redundanten Drehmotoren, an denen klappbare Schaufeln oder Lüfter befestigt sind. Die Drehmotoren mit den an ihnen befestigten Schaufeln befinden sich jeweils einzeln in einem Gehäuse. Im Betriebsmodus ist ein Drehmotor eingeschaltet, während der redundante Drehmotor nicht rotiert und seine Schaufeln anliegen, so dass der durch das Gehäuse strömende Luftstrom nicht behindert wird. Fällt der erste Drehmotor aus, wird der zweite eingeschaltet und die Schaufeln werden durch die Zentrifugalkraft in Betriebsposition gestellt. Es können auch beide Drehmotoren eingeschaltet werden, wenn eine erhöhte Kühlleistung erforderlich ist.

Aufgabe der Erfindung ist es, eine Möglichkeit anzugeben, wie in einem Gehäuse der Einsatz eines oder mehrerer Lüftermodule möglich ist, ohne daß dafür ein Lüfterschacht vorgesehen werden muß, wobei die Lösung kostengünstig sein soll.

Diese Aufgabe wird durch ein Lüftermodul der eingangs genannten Art gelöst, daß dadurch gekennzeichnet ist, daß an einer der Grundflächen erste Befestigungsmittel und an der zweiten Grundfläche zweite Befestigungsmittel vorgesehen sind zur Verbindung von mindestens zwei gleichartigen Lüftermodulen durch Zusammenwirken der ersten und zweiten Befestigungsmittel.

Durch die ersten und zweiten Befestigungsmittel ist es also möglich, mehrere Lüftermodule miteinander zu koppeln, ohne daß hierfür Befestigungsschienen in Form eines Lüfterschachtes oder ähnlichem vorgesehen muß. Grundsätzlich muß also kein Lüfterschacht vorgesehen werden, sondern ein erstes Lüftermodul wird direkt am Gerätegehäuse befestigt. Sollen mehrere Lüfter hintereinander angeordnet werden, so kann das zweite Lüftermodul am ersten Lüftermodul mit den Befestigungsmitteln befestigt werden. Ob dies schon bei der Montage des Gerätes erfolgt oder zu einem späteren Zeitpunkt, ist hierbei nicht von Bedeutung.

In einer vorteilhaften Ausgestaltung sind die ersten Befestigungsmittel als vorspringende Rasthaken und die zweiten Befestigungsmittel als Rastausnehmungen vorgesehen, so daß die Rasthaken eines ersten Lüftermoduls in die Rastausnehmungen eines zweiten Lüftermoduls zur Verbindung beider Module eingreifen können.

Weiterhin ist vorteilhaft, wenn in einer Anordnung mit einem Gerätegehäuse und mindestens einem Lüftermodul das Gerätegehäuse ebenso Rastausnehmungen aufweist, so daß auch das erste Modul durch einfaches Einhaken befestigbar ist.

Besonders vorteilhaft ist, wenn die Lüftermodule zusätzlich mit elektrischen Kontaktflächen versehen sind, so daß bei einer mechanischen Verbindung zweier Lüftermodule auch gleichzeitig eine elektrische Verbindung hergestellt wird. Dadurch ist eine zusätzliche Verkabelung überflüssig.

Die Erfindung wird nachfolgend anhand eines Ausführungsbeispiels näher erläutert. Es zeigt:
- Figur 1: Lüftermodule nach dem Stand der Technik,
- Figur 2: ein Gerätegehäuse nach dem Stand der Technik zur Aufnahme von Lüftermodulen nach Figur 1,
- Figur 3: Lüftermodule gemäß der Erfindung und
- Figur 4: die Lüftermodule von Figur 3 im zusammengesetzten Zustand.

Die in Figur 1 gezeigten Lüftermodule 1 nach dem Stand der Technik sind separate Module, die in der Figur 1 keinerlei Verbindung zueinander haben. Sie sind dafür vorgesehen, in ein Gehäuse gemäß der Figur 2 eingesetzt zu werden. Das Gehäuse 2 besitzt zwei Luftschächte 4, die jeweils Platz für mehrere Lüftermodule 1 bieten, die in Modulplätze 3 eingeschoben werden. In der Darstellung von Figur 2 sind die Modulplätze 3 nicht belegt. Bei geschlossenem Gehäuse 2 sind die in der Darstellung von Figur 2 an der Oberseite offenen Luftkanäle 4 durch die Deckelplatte des Gehäuses 2 verschlossen, so daß sich eine Luftführung für einen Luftstrom ergibt, der bei den Gittern 5 in das restliche Gehäuse eintritt, um die sich dort befindlichen Baugruppen 6 zu kühlen.

Gerätegehäuse 2 zur Aufnahme von erfindungsgemäßen Lüftermodulen sind ähnlich aufgebaut, jedoch ist es nicht notwendig, Lüfterschächte 4 vorzusehen, um darin die einzelnen Lüftermodule 1 aufzunehmen. Dies wird dadurch erreicht, daß die Lüftermodule erfindungsgemäß nach Figur 3 aufgebaut sind. Die dort gezeigten Lüftermodule 11 sind dafür eingerichtet, miteinander verbunden zu werden, so daß eine Luftführung entsteht, ohne daß Lüfterkanäle notwendig wären. Dazu sind die Lüftermodule 11 mit Rasthaken 12 bzw. Rastausnehmungen 13 versehen. Die Rasthaken 12 befinden sich vorspringend an einer der Grundflächen jedes Lüftermoduls 11. An der entgegengesetzten Grundfläche befinden sich die Rastausnehmungen 13. Da alle Lüftermodule 11 gleichartig aufgebaut sind, können zur Verbindung von zwei Lüftermodulen die Rasthaken 12 eines Lüftermoduls 11 in die Rastausnehmungen 13 eines anderen Lüftermoduls 11 eingesetzt werden, wobei sie dort verrasten. Dies erfolgt dadurch, daß die Rasthaken 12 in die Rastausnehmungen 13 eingesetzt werden und sodann die Lüftermodule gegeneinander verschoben werden. In der Darstellung von Figur 3 wird das rechts dargestellte Lüftermodul nach unten gedrückt, so daß ein Trennen der beiden Lüftermodule nur dadurch möglich wird, daß das rechte Lüftermodul wieder nach oben geschoben wird. Dies kann durch Sicherungselemente verhindert werden. Bei den Lüftermodulen in Figur 3 sind dazu Entnahmesicherungen 15 an die Oberseite der Modulgehäuse 11 angeformt, durch die ein Sicherungsstift geschoben werden kann, so daß ein Verschieben gegeneinander nicht mehr möglich ist. Im verrasteten Zustand liegen die Grundflächen beider Lüftermodule 11 formschlüsig aneinander.

Vorteilhaft ist weiterhin, wenn nicht nur eine mechanische Verbindung von Lüftermodulen 11 erfolgt, sondern auch eine elektrische Verbindung möglich ist. Dadurch kann eine zusätzliche Verkabelung entfallen. Zu diesem Zweck sind Kontaktflächen 14 vorgesehen, wobei diese in der Darstellung von Figur 3 nur auf einer der Grundflächen sichtbar sind. Entsprechende Gegenkontakte befinden sich auf der jeweils gegenüberliegenden Grundfläche der Modulgehäuse.

In der Figur 4 ist dargestellt, daß die Lüftermodule 11 im zusammengesetzten Zustand eine Einheit bilden, wobei hierzu keine zusätzlichen Trägerschienen oder Lüfterschächte notwendig sind.

### Bezugszeichenliste

- 1: Lüftermodul nach dem Stand der Technik
- 2: Gerätegehäuse
- 3: Modulplätze
- 4: Lüfterschacht
- 5: Gitter
- 6: Baugruppe
- 11: Lüftermodul nach der Erfindung
- 12: Rasthaken
- 13: Rastausnehmung
- 14: Kontaktflächen
- 15: Entnahmesicherung
- 16: Lüftergehäuse
- 17: Luftdurchtrittsöffnungen

## Patentansprüche

1. Lüftermodul mit
einem Lüftergehäuse (16) zur Aufnahme von Mittel zur Erzeugung eines Luftstroms, wobei zwei gegenüberliegende Grundflächen Luftdurchtrittsöffnungen (17) aufweisen,
**dadurch gekennzeichnet, daß**
an einer der Grundflächen erste Befestigungsmittel (12) und
an einer zweiten Grundfläche zweite Befestigungsmittel (13) vorgesehen sind zur Verbindung von mindestens zwei gleichartigen Lüftermodulen (11) durch Zusammenwirken der ersten und zweiten Befestigungsmittel (12, 13).

2. Lüftermodul nach Anspruch 1,
**dadurch gekennzeichnet, daß**
die ersten Befestigungsmittel vorspringende Rasthaken (12) und die zweiten Befestigungsmittel Rastausnehmungen (13) sind, so daß die Rasthaken (12) eines ersten Lüftermoduls in die Rastausnehmungen (13) eines zweiten Lüftermoduls (11) zur Verbindung beider Module eingreifen können.

3. Lüftermodul nach Anspruch 1,
**dadurch gekennzeichnet, daß**
an beiden Grundflächen des Lüftermoduls (11) elektrische Kontaktflächen (14) vorgesehen sind zur elektrischen Ansteuerung der Mittel zur Erzeugung des Luftstroms, insbesondere eines Lüftermotors.

4. Anordnung mit einem Gerätegehäuse (2) und mindestens einem Lüftermodul (11) nach einem der Ansprüche 1 bis 3, wobei das Gerätegehäuse Befestigungsmittel wie eine der Grundflächen eines Lüftermoduls (11) aufweist zur Befestigung des Lüftermoduls an dem Gerätegehäuse (2).

5. Anordnung nach Anspruch 4,
**dadurch gekennzeichnet, daß**
in das Gerätegehäuse aufgenommene Lüftermodule (11) durch ein Sicherungselement in der Einbauposition gehalten sind.

## Claims

1. Fan module having
a fan housing (16) to accommodate means for producing an air stream, where two opposite base surfaces comprise air-passage holes (17),
**characterized in that**
first fixing means (12) are provided on one of the base surfaces, and second fixing means (13) are provided on a second base surface, to connect at least two fan modules (11) of the same type by means of interaction between the first and second fixing means (12, 13).

2. Fan module according to Claim 1,
**characterized in that**
the first fixing means are projecting snap-in hooks (12) and the second fixing means are snap-in cut-outs (13), so that the snap-in hooks (12) of a first fan module can engage in the snap-in cut-outs (13) of a second fan module (11) to connect the two modules.

3. Fan module according to Claim 1,
**characterized in that**
electrical contact surfaces (14) are provided on both base surfaces of the fan module (11) for driving electrically the means for producing the air stream, in particular a fan motor.

4. Arrangement having an equipment chassis (2) and at least one fan module (11) according to any of Claims 1 to 3, where the equipment chassis comprises fixing means like one of the base surfaces of a fan module (11) to fix the fan module to the equipment chassis (2).

5. Arrangement according to Claim 4,
**characterized in that**
fan modules (11) accommodated in the equipment chassis are retained in the installation position by a securing element.

## Revendications

1. Module ventilateur comprenant un boîtier de ventilateur (16) destiné à recevoir des moyens pour générer un courant d'air, deux surfaces de base opposées présentant des ouvertures de passage d'air (17), **caractérisé en ce que** des premiers moyens de fixation (12) sont prévus sur l'une des surfaces de base et des deuxièmes moyens de fixation (13) sur la deuxième surface de base pour relier au moins deux modules ventilateurs (11) du même type par interaction des premiers et deuxièmes moyens de fixation (12 13).

2. Module ventilateur selon la revendication 1, **caractérisé en ce que** les premiers moyens de fixation sont des crochets d'enclenchement en saillie (12) et les deuxième moyens de fixation sont des creux d'enclenchement (13) de sorte que les crochets d'enclenchement (12) d'un premier module ventilateur puissent venir en prise dans les creux d'enclenchement (13) d'un deuxième module ventilateur (11) en vue d'assembler les deux modules.

3. Module ventilateur selon la revendication 1, **caractérisé en ce que** des surfaces de contact électrique (14) sont prévues sur les deux surfaces de base du module ventilateur (11) pour la commande électrique des moyens de génération du courant d'air, notamment d'un moteur de ventilateur.

4. Arrangement comprenant un boîtier d'appareil (2) et au moins un module ventilateur (11) selon l'une des revendications 1 à 3, le boîtier d'appareil présentant des moyens de fixation comme l'une des surfaces de base d'un module ventilateur (11) pour la fixation du module ventilateur au boîtier d'appareil (2).

5. Arrangement selon la revendication 4, **caractérisé en ce que** les modules ventilateurs (11) logés dans le boîtier d'appareil sont maintenus en position de montage par un élément de blocage.
